# EUROPÄISCHE PATENTSCHRIFT

(11) **EP 2 677 242 B1**
(45) Veröffentlichungstag und Bekanntmachung des Hinweises auf die Patenterteilung: **27.05.2020**
(21) Anmeldenummer: 13003133.9
(22) Anmeldetag: 19.06.2013
(51) Int. Cl.: F24C 15/20

(54) **VORRICHTUNG ZUM ABLEITEN VON LUFT**
DEVICE FOR EXTRACTION OF AIR
DISPOSITIF DE DÉCHARGE D'AIR

(30) Priorität: 20.06.2012 EP 12004642
(43) Veröffentlichungstag der Anmeldung: 25.12.2013
(73) Patentinhaber: Berbel Ablufttechnik GmbH, 48432 Rheine (DE)
(72) Erfinder: Howest, Andreas, 48607 Ochtrup (DE); Scholz, Bertold, 48496 Hopsten (DE)
(74) Vertreter: Vossius, Corinna

(56) Entgegenhaltungen:
- EP-A1- 0 294 006
- EP-A2- 1 757 865
- WO-A1-97/48479
- WO-A1-03/056252
- WO-A1-2005/019736
- DE-A1- 10 203 650
- DE-A1- 10 209 735
- US-A- 4 475 534
- US-A1- 2006 278 216

## Beschreibung

Die Erfindung betrifft eine Vorrichtung zum Ableiten von Luft.

Derartige Vorrichtungen zum Ableiten von Luft werden insbesondere in Küchen eingesetzt, um die über einer Kochstelle bzw. einem Herd entstehenden Kochdünste abzusaugen und abzuführen, ggf. zu reinigen (z.B. zu filtrieren) und in den Raum zurückzuführen. Bei der Verwendung in Küchen handelt es sich um sogenannte Dunstabzugshauben. Dunstabzugshauben können, je nach der Art der Luftführung, in zwei Gruppen unterteilt werden. Bei so genannten Ablufthauben wird die Abluft über eine Rohrleitung nach außen geführt und so dem Raum mit Kochstelle und Ablufthaube entzogen und an die Atmosphäre außerhalb des Gebäudes abgegeben. Eine Fettabscheidung ist üblicherweise auch bei Ablufthauben vorgesehen. Mit diesen Dunstabzugshauben lassen sich Geruchsbelästigungen und Schmutzablagerungen im Kochraum und im Gebäude insgesamt vermeiden. Bei sogenannten Umlufthauben wird die von der Dunstabzugshaube angesogene Luft durch einen Filter oder dergleichen Einrichtung zusätzlich von Geruchsstoffen gesäubert und sodann wieder in den Kochraum zurückgeführt.

Herkömmliche Dunstabzugshauben beider Gruppen weisen in der Regel eine Abscheideeinrichtung zur Abscheidung der Schmutzpartikel und eine Lüfter- bzw. eine Gebläseeinrichtung zur Erzeugung eines Luftstroms und zur Abführung der Abluft auf. Die Abscheidung der Schmutzpartikel kann mittels Abscheidungselementen und/oder einer geeigneten Führung des Luftstroms erfolgen. Die Abscheideeinrichtung entfernt aus der Abluft nahezu alle enthaltenen Feststoffanteile, wie Fett- und Schmutzpartikel, bevor die Abluft in die Lüftereinheit eintritt.

Bei einer bekannten Dunstabzugshaube wird die Abluft bzw. der Wrasen über eine Einlassöffnung in einem Ansaugbereich der Abzugshaube in diese aufgenommen. Als Ansaugbereich wird hier der gesamte Bereich bezeichnet, der der Abluftquelle zugewandt ist. Die Einlassöffnung befindet sich bei dieser Dunstabzugshaube nahe dem Stirnbereich, wobei als Stirnbereich eine freie Seite der Dunstabzugshaube definiert wird, die nicht an eine Wand des Raumes grenzt und an der beispielsweise Bedienelemente angebracht sind, die von einer an der Stirnseite kochenden Person erreichbar sind.

Da die Abluft meist vertikal nach oben steigt, wird nicht die gesamte Abluft auf geradem Wege von der Abluftquelle in die Einlassöffnung abgesaugt, sondern ein Teil der Abluft wird entlang des Ansaugbereichs strömen, bevor er von der Einlassöffnung erfasst wird. Dies ist insbesondere bei so genannten Kopffreihauben der Fall - bei denen die Dunstabzugshaube im Stirnbereich einen schräg gestellten Ansaugbereich aufweist - wenn auf Kochstellen gekocht wird (z. B. auf den der Wand zugewandten Kochstellen), die nicht unmittelbar unter der Einlassöffnung liegen. Bei so genannten Inselhauben (im Gegensatz zu oben beschriebenen Wandhauben) mit zwei evtl. schräg gestellten Ansaugbereichen in zwei Stirnbereichen gilt oben Gesagtes wenn auf mittleren Kochstellen gekocht wird. Wenn die warme, mit Feuchtigkeit gesättigte Abluft mit dem kälteren Ansaugbereich der Dunstabzugshaube in Kontakt kommt, kann Feuchtigkeit aus der Abluft auskondensieren und Wassertröpfchen können sich im Ansaugbereich bilden. Diese Kondensatbildung ist unerwünscht, da das Kondenswasser, ggf. mit Schmutzpartikeln belastet, auf das Kochfeld tropfen und Speisen verunreinigen kann. Auch bei horizontal ausgerichtetem Ansaugbereich kann diese Problematik auftreten.

Der Erfindung liegt die Aufgabe zugrunde, eine Vorrichtung zum Ableiten von Luft bei welcher Kondensatbildung im Ansaugbereich eingeschränkt bzw. vermieden wird.

Eine aus DE 102 09 735 A1 bekannte Dunstabzugsvorrichtung löst bereits diese Aufgabe, indem eine Auslassöffnung vorgesehen ist, sodass ein austretender Fluidstrom den Ansaugbereich überstreicht.

Gelöst wird die Aufgabe gemäß der Erfindung durch eine Vorrichtung zum Ableiten von Luft mit den Merkmalen von Anspruch 1, bzw. mit den Merkmalen von Anspruch 3. Erfindungsgemäß ist wenigstens eine zweite Auslassöffnung, die in dem Ansaugbereich entweder mittig oder nahe einer - dem wenigstens einen freien Stirnbereich gegenüberliegenden - Seitenwand vorgesehen, wobei die wenigstens eine zweite Auslassöffnung ebenfalls so ausgebildet ist, dass ein austretender Fluidstrom den Ansaugbereich überstreicht und durch die wenigstens eine schlitzförmige Einlassöffnung ansaugbar ist.

Die Erfindung ist folglich zum einen auf Wandhauben mit einem Stirnbereich und einer Einlassöffnung anwendbar. Diese Wandhauben weisen gemäß der Erfindung eine zweite Auslassöffnung auf, die in dem Ansaugbereich nahe einer - dem einen freien Stirnbereich gegenüberliegenden - Seitenwand vorgesehen ist, wobei die eine zweite Auslassöffnung so ausgebildet ist, dass ein austretender Fluidstrom den Ansaugbereich überstreicht und durch die eine schlitzförmige Einlassöffnung ansaugbar ist. Zum anderen ist die Erfindung aber auch auf Inselhauben mit wenigstens zwei Stirnbereichen und wenigstens zwei Einlassöffnungen anwendbar. Diese Inselhauben weisen gemäß der Erfindung mehrere zweite Auslassöffnungen auf, die in dem Ansaugbereich mittig vorgesehen sind, wobei die mehreren zweiten Auslassöffnungen so ausgebildet sind, dass die austretenden Fluidströme den Ansaugbereich überstreichen und durch die mehreren schlitzförmigen Einlassöffnungen ansaugbar sind.

Der wenigstens eine Fluidstrom bildet unter dem Ansaugbereich eine Schicht und verhindert auf diese Weise, dass aufsteigende feuchte Abluft direkt mit dem Ansaugbereich in Berührung kommt. Gleichzeitig wird die aufsteigende Abluft umgelenkt und mit dem Fluidstrom in Richtung der Einlassöffnung bewegt. Ein Ausfallen von Feuchtigkeit wird somit verhindert. Sollte es in seltenen Fällen doch einmal zur Bildung kleiner Wassertröpfchen kommen, werden diese durch den Fluidstrom wieder verdunstet und der Ansaugbereich wieder getrocknet.

Weitere Einzelheiten und Vorteile der Erfindung ergeben sich aus dem Unteranspruch.

Es hat sich herausgestellt, dass Dunstabzugshauben am wirksamsten arbeiten, wenn im Grenzbereich zwischen der Abluftquelle und dem offenen Raum eine sehr hohe Luftgeschwindigkeit erreicht wird. Es sollte deshalb in diesem Bereich ein quasi nach oben strömender, schnell bewegter Luftvorhang über die gesamte Breite der Dunstabzugshaube erzeugt werden. Die wenigstens eine Einlassöffnung ist deshalb schlitzförmig ausgebildet, verläuft parallel zu dem wenigstens einen freien Stirnbereich und erstreckt sich nahezu über die gesamte Breite des wenigstens einen freien Stirnbereichs.

Einerseits soll der Fluidstrom den direkten Kontakt der Abluft mit dem Ansaugbereich verhindern, andererseits darf er die mitgeführte Abluft aber nicht so beschleunigen, dass sie über die Einlassöffnung hinausgedrückt wird und deshalb nicht mehr über diese abgesaugt werden kann. Der aus der wenigstens einen zweiten Auslassöffnung austretende Fluidstrom wird deshalb erfindungsgemäß so dimensioniert, dass der Fluidstrom zwischen 2% und 10%, insbesondere zwischen 3% und 5%, des Volumenstroms der angesaugten Abluft in dem Abblaskanal beträgt. Das genaue Verhältnis zwischen Volumenstrom der angesaugten Abluft und Fluidstrom richtet sich nach den konstruktiven Gegebenheiten der Ablufthaube wie z. B. Größe des Ansaugbereichs, Schrägstellung des Ansaugbereichs, Führung des Teilstroms vor dem Austritt aus der zweiten Auslassöffnung, Dimensionierung der zweiten Auslassöffnung usw..

Der Fluidstrom kann über ein eigenes Gebläse erzeugt werden, welches entweder Luft von der Gebäudeaußenseite oder aber Luft aus dem Raum ansaugt. Der apparatetechnische Aufwand ist aber in beiden Fällen relativ hoch. Es ist deshalb vorteilhaft in Strömungsrichtung nach der Lüftereinrichtung eine Teileinrichtung zum Aufteilen des Volumenstroms der angesaugten Abluft vorgesehen. Es lässt sich auf diese Weise ein gutes Ergebnis auch ohne Zusatzgebläse erreichen. Weiterhin lässt sich so ohne zusätzlichen Regelaufwand eine automatische Anpassung des Fluidstroms an den Volumenstrom der angesaugten Abluft realisieren.

Erfindungsgemäß ist mindestens ein erster Abluftkanal zum Führen eines erste Teilstroms der angesaugten Abluft und mindestens ein zweiter Abluftkanal zum Führen eines zweiten Teilstroms der angesaugten Abluft vorgesehen, wobei der erste Teilstrom und der zweite Teilstrom mittels eines Trennelements voneinander trennbar sind. Das Trennelement kann beispielsweise als einfaches Trennblech auf der Abblasseite der Lüftereinrichtung ausgeführt sein. Der erste Teilstrom der angesaugten Abluft, der eigentliche Hauptstrom, kann dann der ersten Auslassöffnung zugeführt werden, von der er entweder zur Gebäudeaußenseite geleitet oder über einen Geruchsfilter, in den meisten Fällen einen Aktivkohlefilter, wieder in den Raum zurückgeführt wird.

Erfindungsgemäß lenkt der zweite Abluftkanal den Teilstrom um und führt ihn zu der wenigstens einen zweiten Auslassöffnung. Die Umlenkung sollte so erfolgen, dass möglichst wenig Strömungsenergie vernichtet wird. Dabei ist direkt nach der Lüftereinrichtung eine Umlenkung um etwa 180° notwendig. Vor der Mündung des zweiten Abluftkanals in eine zweite Auslassöffnung muss eine weitere Umlenkung erfolgen, die gewährleistet, dass der Fluidstrom nicht senkrecht nach unten gerichtet ist, sondern den Ansaugbereich überstreicht.

Durch den Fluidstrom soll möglichst der gesamte Ansaugbereich überstrichen werden. Die wenigstens eine zweite Auslassöffnung ist deshalb spaltförmig ausgebildet. Die zweite Auslassöffnung verläuft vorteilhaft parallel zu der Ansaugöffnung und weist in etwa die gleiche Länge auf. Dadurch kann von der Ansaugöffnung der gesamte aus der zweiten Austrittsöffnung austretende Fluidstrom aufgenommen werden.

Der Fluidstrom soll die gesamte mit Feuchtigkeit beladene aufsteigende Abluft erfassen. Der Spalt der wenigstens einen zweiten Auslassöffnung erstreckt sich daher parallel zu der - dem wenigstens einen freien Stirnbereich gegenüberliegenden - Seitenwand. Ist die Vorrichtung als Wandhaube ausgeführt, soll der Abstand des Spalts zu der Wand, an der die Vorrichtung befestigt ist, möglichst gering sein.

Die Breite des Spalts muss so dimensioniert werden, dass der zur Verfügung stehende Volumenstrom in dem zweiten Abluftkanal einen Fluidstrom unterhalb des Ansaugbereichs erzeugt, dessen Geschwindigkeit groß genug ist, die aufsteigende Abluft zu der Ansaugöffnung hin zu führen, ohne sie dabei an der Ansaugöffnung vorbei zu drücken. Idealerweise beträgt die Breite des Spalts zwischen 2 und 5 mm. Sie hängt hauptsächlich von dem Volumenstrom in dem zweiten Abluftkanal ab.

Der Ansaugbereich weist vorteilhaft wenigstens zwei Teilflächen auf, die zusammen einen stumpfen Winkel einschließen. Dadurch lässt sich die Kante im Stirnbereich einer Dunstabzugshaube nach oben ziehen, so dass diese in den Raum hineinragende Kante die Kopffreiheit einer kochenden Person nicht behindert. Der zum Stirnbereich gerichtete Teil des Ansaugbereichs dieser Kopffreihauben ist folglich nicht nur der Abluftquelle sondern auch der kochenden Person zugewandt, wobei die Senkrechte auf diese Teilfläche zwischen die Abluftquelle und die kochende Person zeigt. Bei diesen Dunstabzugshauben muss besonders darauf geachtet werden, dass sich an dem Ansaugbereich kein Kondensat bildet. Auskondensiertes Wasser würde an der schrägen Fläche herablaufen und sich an der Verbindungskante der beiden Teilflächen sammeln. Da diese Verbindungskante eine Tropfkante darstellt, ist die Gefahr, dass sich Wassertropfen lösen, an dieser Stelle besonders groß. Der Fluidstrom muss folglich bei diesen Kopffreihauben besonders gut auf die Konstruktion abgestimmt sein.

Die so genannten Inselhauben werden über im Raum stehenden Kochinseln verwendet, die wenigstens von zwei Seiten zugänglich sind. Diese Dunstabzugshauben weisen daher auch zwei gegenüberliegende Stirnbereiche auf. Um hier alle von den Kochstellen aufsteigende Abluft ohne Kondensationsgefahr erfassen zu können, sind an zwei gegenüberliegenden Seiten des Ansaugbereichs je eine schlitzförmige Einlassöffnung und, mittig zwischen den beiden schlitzförmigen Einlassöffnungen, zwei zweite Auslassöffnungen vorgesehen.

Bei diesen Dunstabzugshauben sollen in der Mitte zwei Fluidströme erzeugt werden, die von der Mitte aus in entgegengesetzte Richtungen nach außen geleitet werden. Die zweiten Auslassöffnungen sind deshalb so ausgebildet, dass der jeweils austretende Fluidstrom den Ansaugbereich zwischen der jeweiligen zweiten Auslassöffnung und der nächstliegenden Einlassöffnung so überstreicht, dass er durch diese nächstliegende Einlassöffnung ansaugbar ist. Damit ist sichergestellt, dass sowohl an beiden Stirnseiten aufsteigende Abluft erfasst und angesaugt, aber auch eine Kondensation zwischen den beiden Ansaugöffnungen vermieden wird.

Auch diese Inselhauben können als Kopffreihauben ausgeführt werden. In diesem Fall weist der Ansaugbereich vorteilhaft drei Teilflächen auf, wobei die äußeren Teilflächen mit der mittleren Teilfläche jeweils einen stumpfen Winkel bilden und die Einlassöffnungen in den äußeren Teilflächen sowie die zweiten Auslassöffnungen in der mittleren Teilfläche vorgesehen sind. Auch hier gilt das bereits oben Gesagte bezüglich der erhöhten Tropfgefahr von gesammeltem Kondensat. Hier müssen beide Fluidströme entsprechend eingestellt werden.

Weitere Einzelheiten und Vorteile der Erfindung ergeben sich aus der Beschreibung eines Ausführungsbeispiels, das anhand der Zeichnung eingehend erläutert wird.

Es zeigt:
- Fig. 1: eine als Wandhaube ausgebildete Ausführungsform der erfindungsgemäßen Vorrichtung im Schnitt,
- Fig. 2: die Aufteilung des Volumenstroms in zwei Teilströme entsprechend dem Ausführungsbeispiel nach Fig. 1,
- Fig. 3a: die Erzeugung des Fluidstroms nach dem Ausführungsbeispiel aus Fig. 1, sowie
- Fig. 3b: ein Detail aus Fig. 3a
- Fig. 4: die Einlassöffnung mit Abscheideeinrichtung entsprechend dem Ausführungsbeispiel nach Fig. 1,
- Fig. 5: ein als Inselhaube ausgebildetes weiteres Ausführungsbeispiel der Erfindung im Schnitt,
- Fig. 6: die Aufteilung des Volumenstroms in zwei Teilströme entsprechend dem Ausführungsbeispiel nach Fig. 5 und
- Fig. 7: die Erzeugung der Fluidströme in dem Ausführungsbeispiel nach Fig. 5 im Detail.

In der nachfolgenden Beschreibung werden für gleiche und gleich wirkende Teile dieselben Bezugsziffern verwendet.

Fig. 1 zeigt eine Ausführungsform einer erfindungsgemäßen Vorrichtung 1 zum Ableiten von Luft, insbesondere von Abluft 5, von einer Abluftquelle (hier einem Kochtopf 6). Die Vorrichtung 1 kann als eine Dunstabzugshaube vorgesehen sein, z.B. als eine Ablufthaube oder auch eine Umlufthaube. In Fig. 1 ist eine Ablufthaube gezeigt, die keinen Geruchsfilter besitzt. Da die Dunstabzugshaube 1 nur einen Stirnbereich 21 aufweist und mit ihrer Rückwand 3 an einer Raumbegrenzungswand 4 befestigt ist, handelt es sich hier um eine so genannte Wandhaube.

Die als Dunstabzugshaube ausgebildete Vorrichtung 1 umfasst ein Gehäuse 2 mit einem Stirnbereich 21, eine dem Stirnbereich gegenüberliegende Seitenwand (Rückwand 3) und einen Ansaugbereich 20. Als Ansaugbereich 20 wird die komplette Unterseite der Dunstabzugshaube 1 bezeichnet, die der Abluftquelle 6 zugewandt ist, wobei die Abluftquelle 6 z.B. auf einer Kochmulde bzw. einem Herd (hier nicht gezeigt) steht.

Wie Fig. 1 entnommen werden kann, weist der Ansaugbereich 20 bei dieser Ausführungsform zwei winkelig zueinander stehende Teilflächen 20a und 20b auf, wobei die Teilfläche 20a horizontal ausgerichtet ist. Die Teilfläche 20b ist dagegen so angeordnet, dass die am weitesten in den Raum vor der Dunstabzugshaube stehende Kante sich in möglichst großer Höhe befindet. Durch diese Maßnahme wird eine so genannte Kopffreihaube geschaffen, bei der eine kochende Person nicht mit dem Ansaugbereich 20 kollidiert und eine ungehinderte Sicht auf die Abluftquelle, also den Kochtopf 6 hat.

In dem Ansaugbereich 20 der Dunstabzugshaube 1 ist eine schlitzförmige Einlassöffnung 30 vorgesehen, so dass die zum Ableiten vorgesehene Luft bzw. Abluft 6 angesaugt werden kann. Die Einlassöffnung 30 verläuft parallel und mit geringem Abstand zu der am weitesten in den Raum hineinstehenden Kante der Teilfläche 20b des Ansaugbereichs. Diese Anordnung stellt sicher, dass auch aller Wrasen, der von dem Kochtopf 6 ausgeht erfasst werden kann und nicht an dem Ansaugbereich 20 vorbei in den Raum strömt.

In der Dunstabzugshaube 1 ist in Strömungsrichtung nach der Einlassöffnung 30 eine mit Zwangsführungsmittel ausgebildete Abscheideeinrichtung 40 (siehe Fig. 4) angeordnet, die dem Abscheiden von Schwebeteilchen aus der Abluft dient. Der Abluftstrom wird durch die Zwangsführungsmittel so geleitet, dass der Abluftstrom eine starke Umlenkung erfährt. Ähnlich wie bei einem Zyklon werden bei der Umlenkung die Masseteilchen, wie z. B. auskondensierte Wassertröpfchen, Schmutzpartikel oder Fettteilchen nach außen gedrückt und setzen sich auf den Zwangsführungsmitteln ab. Der gereinigte Abluftstrom strömt weiter in Richtung der Lüftereinrichtung 50. Der über die Einlassöffnung 30 angesaugte Abluftstrom weist nach Passieren der Abscheideeinrichtung 40 kaum noch Schwebeteilchen auf, so dass die Lüftereinrichtung 50 nur mit sehr gering belasteter Abluft in Kontakt kommt und somit nicht verschmutzen kann.

Die Lüftereinrichtung 50 baut in dem Abluftförderkanal einen Unterdruck auf, der die gereinigte Abluft aus der Abscheideeinrichtung 40 zieht. In Strömungsrichtung nach der Lüftereinrichtung 50 ist der Abblaskanal 61 vorgesehen. Dieser führt die gesamte angesaugte Abluft und bildet den Volumenstrom L.

Da es sich bei dem gezeigten Ausführungsbeispiel um eine Ablufthaube handelt, bei der die durch die Lüftereinrichtung 50 geförderte Abluft ohne Filter zur Gebäudeaußenseite geleitet wird, entsteht nach der Lüftereinrichtung 50 kaum ein Druckanstieg, über den eine Auftrennung des Volumenstroms L in zwei Teilströme vollziehbar wäre. Es ist deshalb ein Trennelement 70 vorgesehen, welches den Abblaskanal 71 aufteilt. Die Auftrennung wird bei diesem Ausführungsbeispiel folglich über die Strömung des Volumenstroms L erreicht.

Das Trennelement 70 ist parallel zur Strömungsrichtung des Volumenstroms L ausgerichtet und teilt den Abblaskanal 61 an seinem oberen Ende so auf, dass ein erster Abluftkanal 62 und ein zweiter Abluftkanal 63 entstehen. Der erste Abluftkanal 62 führt zu einer ersten Auslassöffnung 31, während der zweite Abluftkanal 63 zu einer zweiten Auslassöffnung 32 führt. Das Trennelement 70 ist so angeordnet, dass der erste Abluftkanal mit etwa 97% des Volumenstroms L und der zweite Abluftkanal 63 mit etwa 3% Volumenstroms L beschickt werden. Der entstehende Primärstrom L1 in dem Abluftkanal 62 verhält sich folglich zu dem entstehenden Sekundärstrom L2 in dem zweiten Abluftkanal 63 etwa wie 32:1.

Dieses Verhältnis gewährleistet, dass der aus der zweiten Auslassöffnung 32 austretende Fluidstrom F2 unter dem Ansaugbereich 20 eine Art Sperrschicht bildet, die den direkten Kontakt der aufsteigenden Abluft 5 mit dem Ansaugbereich 20 verhindert. Es kann deshalb auch keine aus dem aufsteigenden Wrasen ausfallende Feuchtigkeit an dem Ansaugbereich 20 kondensieren und beispielsweise in den darunter stehenden Topf tropfen. Gleichzeitig wird aber durch dieses Verhältnis auch verhindert, dass der Fluidstrom F2 so kräftig ist, dass er über die Einlassöffnung hinaus treibt und die aufsteigende Abluft 5 im Stirnbereich 21 an der Dunstabzugshaube 1 vorbei führt.

Die erste Auslassöffnung 31 wird durch den Abluftstutzen 33 gebildet. Hier kann beispielsweise ein Schlauch befestigt werden, der über eine Maueröffnung direkt ins Freie führt.

Die zweite Auslassöffnung 32 ist an der Unterseite der Dunstabzugshaube 1 in dem der Abluftquelle 6 zugewandten Ansaugbereich 20 vorgesehen. Über die zweite Auslassöffnung 32 tritt der Fluidstrom F2 aus dem Gehäuse 2 der Dunstabzugshaube 1 aus. Die zweite Auslassöffnung 32 bildet einen Schlitz, der parallel zu der Einlassöffnung 30 angeordnet ist und nahe der Rückwand 3 verläuft. Der Schlitz ist so gestaltet, dass der austretende Fluidstrom F2 in etwa 15° gegenüber der Horizontalen geneigt ist. Der austretende Fluidstrom F2 überstreicht dadurch den Ansaugbereich in seiner gesamten Breite und wird durch die ebenfalls schlitzförmige Einlassöffnung 30 wieder vollständig abgesaugt.

Das Trennelement 70 ist hier als abgewinkeltes Element vorgesehen, so dass der von dem Volumenstrom L abgeteilte Sekundärstrom L2 aus der Lüftereinrichtung 50 in den zweiten Abluftkanal 63 hinein gelenkt wird. Bevorzugt ist hier ein Winkel von etwa 45° vorgesehen (siehe Fig. 3), so dass der Sekundärstrom L2 hier nicht auf eine zur Strömungsrichtung senkrechte Wand prallt.

Der zweite Abluftkanal 63 verläuft zwischen der Rückwand 3 der Dunstabzugshaube 1 und einer Wand des Gehäuses der Lüftereinrichtung 50, bzw. er wird von diesen Wänden und den in der geschnittenen Darstellung nicht sichtbaren Seitenwänden der Dunstabzugshaube 1 ausgebildet. Der Querschnitt des ersten Abluftkanals 62 ist größer als der Querschnitt des zweiten Abluftkanals 63, da der Hauptanteil des Volumenstroms L tatsächlich über die erste Auslassöffnung 31 ausgeblasen werden soll, während nur ein kleiner Teil aus der zweiten Auslassöffnung 32 ausgeblasen werden soll.

Da durch die Abscheideeinrichtung 40 Wassertröpfchen, die aus der Abluft 5 aufgrund einer Abkühlung auskondensiert sind, bereits abgeschieden wurden, ist der Fluidstrom F2 relativ trocken und kann sogar wieder Feuchtigkeit aufnehmen. Dies ist insbesondere dann wichtig, wenn die Dunstabzugshaube erst nach Kochbeginn eingeschaltet wurde und sich an ihrem Ansaugbereich 20 bereits Wassertropfen gebildet haben. Diese Wassertropfen werden dann durch den Fluidstrom F2 langsam wieder abgebaut, so dass sogar eine Trocknung des Ansaugbereichs 20 möglich wird.

Fig. 2 zeigt die Aufteilung des Volumenstroms L in den Primärstrom L1 und den Sekundärstrom L2 aus dem Ausführungsbeispiel nach Fig. 1 im Detail. Es lässt sich hier deutlich das Trennelement 70 erkennen, das so angeordnet ist, dass der Sekundärstrom L2 auch ohne Staudruck abgetrennt wird, da das Trennelement parallel in den Volumenstrom L eintaucht. Erst im oberen Bereich ist das Trennelement 70 abgewinkelt, so dass die Richtung des Sekundärstroms L2 beeinflusst und geändert wird. Durch die 180°-Umlenkung des Sekundärstroms L2 entsteht links von dem Trennelement 70 ein leichter Staudruck, der das Verhältnis zwischen Primärstrom L1 und Sekundärstrom L2 beeinflusst, der jedoch bei der Positionierung des Trennelements 70 berücksichtigt werden kann.

Die Figuren 3a und 3b verdeutlichen den Übergang von dem geführten Sekundärstrom L2 durch die zweite Auslassöffnung 32 in den nur durch den Ansaugbereich 20 geleiteten Fluidstrom F2. Die zweite Auslassöffnung 32 ist in der horizontal ausgerichteten Teilfläche 20a des Ansaugbereichs 20 nahe der Rückwand 3 vorgesehen. Sie ist so ausgerichtet, dass ein in spitzem Winkel zur Horizontalen geneigter Fluidstrom F2 entsteht, der sich entlang der Unterseite des Ansaugbereichs bewegt. Er bildet eine Sperrschicht aus, die die aufsteigende Abluft 5 vom direkten Kontakt mit dem Ansaugbereich abhält. Der Fluidstrom F2 umfließt die Kante zwischen Den Teilflächen 20a und 20b und bewegt sich auf die schlitzförmige Einlassöffnung 30 zu. Die schräg nach oben gerichtete Teilfläche 20b kann im Übrigen mit einem Dekorelement 24, z. B. einer Glasscheibe versehen sein, in der eine Aussparung für die Einlassöffnung vorgesehen ist. Die Scheibe kann als plane Fläche oder aber auch als gekrümmtes Element vorgesehen sein.

Zusätzlich könnte eine Heizeinrichtung am Ansaugbereich vorgesehen sein, um die Kondensatbildung zu verhindern bzw. entstandenes Kondensat zu beseitigen. Auch können bestimmte Beschichtungen für die Teilflächen oder für das Dekorelement vorgesehen sein, die einer Kondensatbildung durch den Wrasen entgegenwirken.

Fig. 4 zeigt detailliert den Bereich der Teilfläche 20b, in dem die Einlassöffnung 30 vorgesehen ist. Es lässt sich hier deutlich die Aussparung in dem Dekorelement 24 erkennen.

Die Abscheideeinrichtung 40 weist eine stark gekrümmte Fläche auf, so dass auch der Abluftstrom eine starke Umlenkung erfährt. Bei dieser Umlenkung wandern die festen und flüssigen Bestandteile der Abluft nach außen und setzen sich auf den gekrümmten Flächen ab.

In Fig. 5 ist ein zweites Ausführungsbeispiel der Erfindung dargestellt. Bei dem Ausführungsbeispiel handelt es sich um eine Umlufthaube 7, die als Inselhaube ausgeführt ist. Für gleiche und gleichwirkende Teile werden die gleichen Bezugszeichen wie bei dem Ausführungsbeispiel nach Fig. 1 verwendet.

Bei der Umlufthaube 7 wird im Gegensatz zu der Ablufthaube 1 in Fig. 1 die Abluft nicht nach draußen abgeführt, sondern wird in den Raum zurückgeführt. Um Gerüche vor der Rückführung in den Raum ausfiltern zu können, ist ein Geruchsfilter 13 vorgesehen, den die Abluft vorher durchströmen muss. Dieser Geruchsfilter 13 weist eine Schicht aus Aktivkohle auf, durch die die Abluft hindurch treten muss.

Dieser Widerstand im Strömungsweg des Primärstroms L1 bewirkt einen Staudruck vor dem Filter 13. Es braucht deshalb kein Trennelement vorgesehen werden, um Primärstrom L1 und Sekundärstrom L2 aufzutrennen. Durch den Staudruck wird die Abluft auch ohne Trennelement in dem gewünschten Verhältnis in den ersten Abluftkanal 62 und den zweiten Abluftkanal 63 gedrückt.

Eine Inselhaube wird üblicherweise über einer Kochinsel verwendet, an der von zwei Seiten gearbeitet werden kann. Die Dunstabzugshaube 7 weist deshalb zwei gegenüberliegende Stirnbereiche auf. Die Stirnbereich 21a und 21b sind symmetrisch ausgebildet.

Der Ansaugbereich 20 ist hier in drei Teilflächen unterteilt, eine mittlere, horizontal ausgerichtete Teilfläche 20a und zwei beidseitig daran anschließende, symmetrisch ausgebildete Teilflächen 20b und 20c. Die beiden äußeren Teilflächen 20b und 20c sind - wie schon in dem Ausführungsbeispiel nach Fig. 1 - schräg nach oben gezogen, um einem Benutzer mehr Kopffreiheit zu gewähren und einen freien Blick auf die Herdoberfläche zu gewährleisten.

Die Dunstabzugshaube 7 weist zwei Einlassöffnungen 30a und 30b auf, von denen jede nahe dem jeweiligen freien Stirnbereich 21a bzw. 21b angeordnet ist. Die Abluft 5 wird folglich - im Gegensatz zu dem Ausführungsbeispiel aus Fig. 1 - auf beiden Seiten der Dunstabzugshaube 7 abgesaugt.

Der zweite Abluftkanal 63 ist hier so geführt, dass er zwei zweite Auslassöffnungen 32a und 32b in der mittleren Teilfläche 20a mit dem Sekundärstrom L2 versorgen kann. Die beiden zweiten Auslassöffnungen 32a und 32b befinden sich in der mittleren Teilfläche 20a und sind so gestaltet, dass jeweils ein Fluidstrom F2a bzw. F2b in Richtung des Stirnbereichs 21a bzw. 21b gebildet wird. Die zweiten Auslassöffnungen 32a und 32b befinden sich hier also mittig im Ansaugbereich 20 mit nur geringem Abstand voneinander. Die beiden jeweils nach außen gerichteten Fluidströme reißen auch Abluft mit, die ansonsten zwischen den beiden zweiten Auslassöffnungen 32a und 32b auf die mittlere Teilfläche 20a auftreffen und dort unter Umständen Wassertröpfchen hinterlassen würde.

Die beiden Fluidströme F2a und F2b werden jeweils über die entsprechende Einlassöffnung 30a bzw. 30b abgesaugt. In Strömungsrichtung hinter den Einlassöffnungen sind auch zwei unabhängige, hier nicht näher bezeichnete Abscheideeinrichtungen vorgesehen. Die Lüftereinrichtung 50 ist hier so ausgelegt, dass über beide Einlassöffnungen 30a und 30b genügend Abluft 5 abgesaugt werden kann.

Fig. 6 zeigt die Auftrennung in den Primärstrom L1 und den Sekundärstrom L2 im Detail. Durch den Strömungswiderstand des Filters 13 baut sich zwischen der Lüftereinrichtung 50 und dem Filter 13 ein Staudruck auf. Durch diesen Staudruck wird auch ohne Trennelement Abluft in den zweiten Abluftkanal 63 gedrückt. Das Verhältnis zwischen Primärstrom L1 und Sekundärstrom L2 wird hier ausschließlich über das Verhältnis der Eingangsquerschnitte eingestellt.

In Fig. 7 ist nochmal detailliert die Erzeugung der beiden Fluidströme F2a und F2b gezeigt. Wie bei dem Ausführungsbeispiel nach Fig. 1 sind ist die jeweilige zweite Auslassöffnung so ausgestaltet, dass der Fluidstrom schräg nach unten gerichtet ist.

Es muss noch erwähnt werden, dass die vorliegende Offenbarung selbstverständlich auch bei Dunstabzugshauben anwendbar ist, deren der Abluftquelle zugewandter Ansaugbereich nur eine horizontal ausgerichtete Fläche aufweist, die also nicht als Kopffreihauben ausgeführt sind. In diesem Fall sind sowohl die Einlassöffnung oder die Einlassöffnungen und die zweite Austrittsöffnung oder die zweiten Austrittsöffnungen in der einen horizontal ausgerichteten Fläche des Ansaugbereichs angeordnet.

### Bezugszeichenliste:

- 1: Dunstabzugshaube, Wandhaube, Ablufthaube
- 2: Gehäuse
- 3: Rückwand
- 4: Raumbegrenzungswand
- 5: Abluft
- 6: Abluftquelle
- 7: Dunstabzugshaube, Inselhaube, Umlufthaube

- 20: Ansaugbereich
- 20a, b, c: Teilflächen
- 21: Stirnbereich
- 24: Dekorelement

- 30: Einlassöffnung
- 31: Erste Auslassöffnung
- 32: Zweite Auslassöffnung
- 33: Abluftstutzen

- 40: Abscheideeinrichtung

- 50: Lüftereinrichtung

- 60: Luftförderkanal
- 61: Abblaskanal
- 62: Erster Abluftkanal
- 63: Zweiter Abluftkanal

- 70: Trennelement

- L1: Primärstrom
- L2: Sekundärstrom

## Patentansprüche

1. Vorrichtung (1) zum Ableiten von auf einem Kochfeld (6) erzeugter Abluft (5), umfassend:
ein Gehäuse (2), das eine Rückwand (3) zum Befestigen der Vorrichtung (1) an einer Raumwand (4) aufweist, einen der Rückwand (3) gegenüberliegenden Stirnwandbereich (21) und eine Unterseite mit einem dem Kochfeld (6) zugewandten Ansaugbereich (20),
wobei der Ansaugbereich (20) zwei winklig zueinander stehende Teilflächen (20a, 20b) aufweist, wobei sich eine erste Teilfläche (20a) von der Rückwand (3) erstreckt und horizontal ausgerichtet ist, und eine zweite Teilfläche (20b) in einem stumpfen Winkel zu der ersten Teilfläche (20a) angeordnet ist, derart, dass der Kopf einer Bedienperson des Kochfelds (6) nicht mit der zweiten Teilfläche (20b) kollidiert,
eine schlitzförmige Einlassöffnung (30), die in einem oberen Bereich der zweiten Teilfläche (20b) ausgebildet ist und sich parallel zu einer horizontalen Endkante der zweiten Teilfläche (20b) erstreckt,
eine Abscheideeinrichtung (40), die in einem Abluftförderkanal (60) und angrenzend der Einlassöffnung (30) angeordnet ist und mittels einer gekrümmten Fläche ausgebildete Zwangsführungsmittel zum Abscheiden von in der Abluft (5) mitgeführten Schwebeteilchen aufweist,
eine Lüftereinrichtung (50) zum Ansaugen von Abluft (5) über die Einlassöffnung (30) und Erzeugen eines Volumenstroms (L) in einem mit der Lüftereinrichtung (50) kommunizierenden Abblaskanal (61), der der Lüftereinrichtung (50) nachgeordnet ist,
ein in einem oberen Ende des Abblaskanals (61) angeordnetes Trennelement (70), das das obere Ende des Abblaskanals (61) in einen ersten Abluftkanal (62) und einen zweiten Abluftkanal (63) aufteilt, und der erste Abluftkanal (62) mit einer ersten Auslassöffnung (31) kommuniziert und der zweite Abluftkanal (63) mit einer zweiten Auslassöffnung (32),
wobei das Trennelement (70) einen unteren Bereich aufweist, der parallel zu der Strömungsrichtung des Volumenstroms (L) angeordnet ist und einen abgewinkelten oberen Bereich, der ein Umlenken eines von dem Volumenstrom (L) abgetrennten Sekundärstrom (L2) in den zweiten Abluftkanal (63) unterstützt, und wobei das Trennelement (70) derart angeordnet ist, dass der dem zweiten Abluftkanal (63) zugeführte Sekundärstrom (L2) 2% bis 10% von dem Volumenstrom (L) umfasst,
wobei der zweite Abluftkanal (63) zwischen der Rückwand (3) des Gehäuses (2), dessen Seitenwänden und einer Gehäusewand der Luftführungseinrichtung (50) verläuft, und
wobei die zweite Auslassöffnung (32) in Form eines Schlitzes in der ersten Teilfläche (20a) ausgebildet ist und der Schlitz parallel versetzt zu der Einlassöffnung (30) angeordnet und derart ausgebildet ist, dass ein aus der zweiten Auslassöffnung (32) austretender Fluidstrom (F2) einen Neigungswinkel aufweist, der, bezogen auf die Horizontale der ersten Teilfläche (20a), etwa 15° beträgt.

2. Vorrichtung nach Anspruch 1, **dadurch gekennzeichnet, dass** die Breite des Spalts (32) zwischen 2 und 5 mm beträgt.

3. Vorrichtung (7) zum Ableiten von auf einem Kochfeld (6) erzeugter Abluft (5), umfassend:
ein Gehäuse (2), das zwei gegenüberliegende und symmetrische Stirnbereiche (21a; 21b) aufweist und eine Unterseite mit einem dem Kochfeld (6) zugewandten Ansaugbereich (20),
wobei der Ansaugbereich (20) eine mittlere, horizontal ausgerichtete Teilfläche (20a) aufweist und zwei äußere Teilflächen (20b; 20c), die jeweils in einem stumpfen Winkel zu der mittleren Teilfläche (20a) angeordnet sind, derart, dass der Kopf einer Bedienperson des Kochfelds (6) nicht mit einer der beiden äußeren Teilflächen (20b; 20c) kollidiert, wobei
jede der zwei äußeren Teilflächen (20b; 20c) eine schlitzförmige Einlassöffnung (30a; 30b) aufweist, die jeweils in einem oberen Bereich der äußeren Teilfläche (20a; 20b) ausgebildet ist und sich parallel zu einer horizontalen Endkante der äußeren Teilfläche (20b; 20c) erstreckt,
eine Abscheideeinrichtung, die in einem Abluftförderkanal des Gehäuses (2) und jeweils angrenzend der zwei Einlassöffnungen (30a; 30b) angeordnet ist und mittels einer gekrümmten Fläche ausgebildete Zwangsführungsmittel zum Abscheiden von in der Abluft (5) mitgeführten Schwebeteilchen aufweist,
eine Lüftereinrichtung (50) zum Absaugen von Abluft (5) über die zwei Einlassöffnungen (30a; 30b) und Erzeugen eines Volumenstroms in einem der Lüftereinrichtung (50) nachgeordneten und mit dieser kommunizierenden Abblaskanal,
einen der Lüftereinrichtung (50) nachgeordneten Filter (13), der eine Aktivkohleschicht aufweist,
einen ersten Abluftkanal (62), der einen von dem Volumenstrom abgetrennten und den Filter (13) passierenden Primärstrom (L1) aufnimmt und über eine erste Auslassöffnung in einen Raum, in dem die Vorrichtung betrieben wird, zurückführt, und
einen zweiten Abluftkanal (63), der zwischen der Lüftereinrichtung (50) und dem Filter (13) angeordnet ist und einen von dem Volumenstrom abgetrennten Sekundärstrom (L2) aufnimmt, wobei
der zweite Abluftkanal (63) mit zwei zweiten Auslassöffnungen (32a; 32b) kommuniziert, die jeweils in der mittleren Teilfläche (20a) und angrenzend des jeweils unteren Endes der zwei äußeren Teilflächen (20b; 20c) angeordnet sind,
wobei die zwei zweiten Auslassöffnungen (32a; 32b) jeweils in Form eines Schlitzes in der mittleren Teilfläche (20a) und angrenzend eines unteren Endes einer jeweiligen äußeren Teilfläche (20b; 20c) angeordnet sind, wobei
die Schlitze jeweils parallel versetzt zu der jeweiligen Einlassöffnung (30a; 30b) verlaufen und derart ausgebildet sind, dass ein aus der zweiten Auslassöffnung (32a; 32b) austretender Fluidstrom (F2a; F2b) einen Neigungswinkel hat, der, bezogen auf die Horizontale der mittleren Teilfläche (20a), etwa 15° beträgt.

## Claims

1. A device (1) for discharging exhaust air (5) generated on a hob (6), comprising:
a housing (2) having a rear wall (3) for fastening the device (1) to a room wall (4), a front wall area (21) opposite the rear wall (3) and a bottom side having a suction area (20) facing the hob (6),
wherein the suction area (20) has two partial surfaces (20a, 20b) at an angle to each another, wherein a first partial surface (20a) extends from the rear wall (3) and is aligned horizontally, and a second partial surface (20b) arranged at an obtuse angle to the first partial surface (20a), such that the head of an operator of the hob (6) does not collide with the second partial surface (20b),
a slot-shaped inlet opening (30) formed in an upper area of the second partial surface (20b) and extending in parallel to a horizontal end edge of the second partial surface (20b),
separating means (40) arranged in an exhaust air conveying channel (60) and adjacent to the inlet opening (30), said separating means (40) having positive guidance means formed by way of a curved surface for separating particles from the exhaust air (5) carried therewith,
a fan means (50) for sucking exhaust air (5) via the inlet opening (30) and generating a volume flow (L) within an exhaust duct (61) communicating with the fan device (50), which exhaust duct (61) being arranged downstream of the fan device (50),
a separating element (70) arranged in an upper end of the exhaust duct (61) and dividing the upper end of the exhaust duct (61) into a first exhaust air duct (62) and a second exhaust air duct (63), wherein the first exhaust air duct (62) communicates with a first outlet opening (31) and the second exhaust air duct (63) communicates with a second outlet opening (32),
wherein the separating element (70) has a lower region arranged in parallel to the direction of flow of the volume flow (L), and an angled upper region supporting a deflection of a secondary flow (L2) separated from the volume flow (L) into the second exhaust air duct (63), and wherein the separating element (70) is arranged such that the secondary flow (L2) supplied to the second exhaust air duct (63), comprises 2% to 10% of the volume flow (L),
wherein the second exhaust air duct (63) runs between the rear wall (3) of the housing (2), the side walls thereof and a housing wall of the fan means (50), and
wherein the second outlet opening (32) is formed as a slot in the first partial surface (20a) and is arranged in parallel to the inlet opening (30), and is configured in such a way that a fluid stream (F2) emerging from the second outlet opening (32) has an angle of inclination which, with respect to the horizontal of the first partial surface (20a), is approximately 15°.

2. The device according to claim 1, **characterized in that** the width of the slot (32) is between 2 and 5 mm.

3. A device (7) for discharging exhaust air (5) generated on a hob (6), comprising:
a housing (2) having two opposite symmetrical end regions (21a; 21b) and a bottom side having with a suction area (20) facing the hob (6),
wherein the suction area (20) has a central, horizontally oriented partial surface (20a) and two outer partial surfaces (20b; 20c) each arranged at an obtuse angle to the central partial surface (20a), such that the head of an operator of the hob (6) does not collide with one of the two outer partial surfaces (20b; 20c), wherein
each of the two outer partial surfaces (20b; 20c) has a slot-shaped inlet opening (30a; 30b), each formed in an upper area of the outer partial surface (20a; 20b) and extending in parallel to a horizontal end edge of the outer partial surface (20b; 20c),
a separating means arranged within an exhaust air conveying channel of the housing (2) and adjacent to said two inlet openings (30a; 30b), the separating means having positive guidance means formed by way of a curved surface for separating particles carried in the exhaust air (5),
a fan means (50) for extracting exhaust air (5) via said two inlet openings (30a; 30b) and for generating a volume flow in an exhaust duct arranged downstream of the fan means (50) and communicating therewith,
a filter (13) arranged downstream of the fan means (50) and having an activated carbon layer,
a first exhaust air duct (62) for receiving a primary flow (LI) separated from the volume flow, passing said primary flow through the filter (13) and returning the same via a first outlet opening into a room within which the device is operated, and
a second exhaust air duct (63) arranged between the fan means (50) and said filter (13) and for receiving a secondary flow (L2) separated from the volume flow, wherein
the second exhaust air duct (63) communicates with two second outlet openings (32a; 32b), each arranged in the middle partial surface (20a) and adjacent to the lower end of the two outer partial surfaces (20b; 20c),
wherein the two second outlet openings (32a; 32b) each are arranged in the form of a slot in the central partial surface (20a) and adjacent to a lower end of a respective outer partial surface (20b; 20c), wherein
the slots each run offset in parallel to the respective inlet opening (30a; 30b) and are such designed that a fluid flow (F2a; F2b) emerging from the second outlet opening (32a; 32b) has an angle of inclination which relative to the horizontal of the middle partial surface (20a) is about 15°.

## Revendications

1. Dispositif (1) de dérivation d'un air d'évacuation (5) produit sur une plaque de cuisson (6), comprenant:
un corps (2), qui présente une paroi arrière (3) pour fixer le dispositif (1) à un mur d'une pièce (4), une zone de paroi frontale (21) opposée à la paroi arrière (3) et une face inférieure avec une zone d'aspiration (20) orientée vers la plaque de cuisson (6),
dans lequel la zone d'aspiration (20) présente deux surfaces partielles (20a, 20b) disposées en angle l'une par rapport à l'autre, dans lequel une première surface partielle (20a) s'étend de la paroi arrière (3) et est orientée horizontalement, et une deuxième surface partielle (20b) est disposée selon un angle obtus par rapport à la première surface partielle (20a), de manière telle que la tête d'un utilisateur de la plaque de cuisson (6) ne heurte pas la deuxième surface partielle (20b),
une ouverture d'admission (30) en forme de fente, qui est conçue dans une zone supérieure de la deuxième surface partielle (20b) et s'étend parallèlement à une arête d'extrémité horizontale de la deuxième surface partielle (20b);
un dispositif séparateur (40), qui est disposé dans un canal d'extraction de l'air d'évacuation (60) et de façon adjacente à l'ouverture d'admission (30) et présente des moyens de guidage forcé conçus au moyen d'une surface courbe pour dériver des particules en suspension transportées dans l'air d'évacuation (5),
un dispositif formant ventilateur (50) pour aspirer l'air d'évacuation (5) par l'ouverture d'admission (30) et produire un flux volumique (L) dans un canal de purge (61) communiquant avec le dispositif formant ventilateur (50), qui est disposé en aval du dispositif formant ventilateur (50),
un élément de séparation (70) disposé dans une extrémité supérieure du canal de purge (61), qui partage l'extrémité supérieure du canal de purge (61) en un premier canal d'évacuation (62) et un deuxième canal d'évacuation (63), et le premier canal d'évacuation (62) communique avec une première ouverture de décharge (31) et le deuxième canal d'évacuation (63) avec une deuxième ouverture de décharge (32),
dans lequel l'élément de séparation (70) présente une zone inférieure, qui est disposée parallèlement au sens d'écoulement du flux volumique (L) et une zone supérieure incurvée, qui soutient une déflexion d'un flux secondaire (L2) séparé du flux volumique (L) dans le deuxième canal d'évacuation (63), et dans lequel l'élément de séparation (70) est disposé de manière telle que le flux secondaire (L2) amené au deuxième canal d'évacuation (63) comprend 2 % à 10 % du flux volumique (L),
dans lequel le deuxième canal d'évacuation (63) passe entre la paroi arrière (3) du corps (2), ses parois latérales et une paroi de corps du dispositif de guidage d'air (50), et
dans lequel la deuxième ouverture de décharge (32) est conçue en forme de fente dans la première surface partielle (20a) et la fente est disposée parallèlement en étant décalée par rapport à l'ouverture d'admission (30) et est conçue de manière telle qu'un courant de fluide (F2) sortant de la deuxième ouverture de décharge (32) présente un angle d'inclinaison qui est de 15° environ par rapport à l'horizontale de la première surface partielle (20a).

2. Dispositif selon la revendication 1, **caractérisé en ce que** la largeur de la fente (32) se situe entre 2 et 5 mm.

3. Dispositif (7) de dérivation d'un air d'évacuation (5) produit sur une plaque de cuisson (6), comprenant:
un corps (2), qui présente deux zones frontales opposées et symétriques (21a; 21b) et une face inférieure avec une zone d'aspiration (20) orientée vers la plaque de cuisson (6),
dans lequel la zone d'aspiration (20) présente une surface partielle médiane (20a) orientée horizontalement et deux surfaces partielles externes (20b; 20c), qui sont disposées à chaque fois selon un angle obtus par rapport à la surface partielle médiane (20a), de manière telle que la tête d'un utilisateur de la plaque de cuisson (6) ne heurte pas l'une des deux surfaces partielles externes (20b; 20c), dans lequel
chacune des deux surfaces partielles externes (20b; 20c) présente une ouverture d'admission (30a; 30b) en forme de fente, qui est conçue à chaque fois dans une zone supérieure de la surface partielle externe (20a; 20b) et s'étend parallèlement à une arête d'extrémité horizontale de la surface partielle externe (20b; 20c),
un dispositif séparateur, qui est disposé dans un canal d'extraction de l'air d'évacuation du corps (2) et est disposé à chaque fois de façon adjacente aux deux ouvertures d'admission (30a; 30b) et présente des moyens de guidage forcé conçus au moyen d'une surface courbe pour dériver des particules en suspension transportées dans l'air d'évacuation (5),
un dispositif formant ventilateur (50) pour aspirer l'air d'évacuation (5) par les deux ouvertures d'admission (30a; 30b) et produire un flux volumique dans un canal de purge disposé en aval du dispositif formant ventilateur (50) et communiquant avec celui-ci,
un filtre (13) disposé en aval du dispositif formant ventilateur (50), qui présente une couche de charbon actif,
un premier canal d'évacuation (62), qui absorbe un flux primaire (L1) séparé du flux volumique et passant par le filtre (13) et le renvoie par une première ouverture d'admission dans une pièce dans laquelle le dispositif est actionné, et
un deuxième canal d'évacuation (63), qui est disposé entre le dispositif formant ventilateur (50) et le filtre (13) et absorbe un flux secondaire (L2) séparé du flux volumique, dans lequel
le deuxième canal d'évacuation (63) communique avec deux deuxièmes ouvertures de décharge (32a; 32b), qui sont disposées à chaque fois dans la surface partielle médiane (20a) et de façon adjacente à la à chaque fois extrémité inférieure des deux surfaces partielles externes (20b; 20c),
dans lequel les deux deuxièmes ouvertures de décharge (32a; 32b) à chaque fois en forme de fente sont disposées dans la surface partielle médiane (20a) et de façon adjacente à une extrémité inférieure d'une surface partielle externe respective (20b; 20c), dans lequel
les fentes passent à chaque fois parallèlement en étant décalées par rapport à l'ouverture d'admission respective (30a; 30b) et sont conçues de manière telle qu'un courant de fluide (F2a; F2b) sortant de la deuxième ouverture de décharge (32a; 32b) a un angle d'inclinaison, qui est de 15° environ par rapport à l'horizontale de la surface partielle médiane (20a).
